# EUROPÄISCHE PATENTANMELDUNG

(11) **EP 4 659 613 A1**
(43) Veröffentlichungstag der Anmeldung: **10.12.2025**
(21) Anmeldenummer: 24180226.3
(22) Anmeldetag: 05.06.2024
(51) Int. Cl.: A43B 11/00, A43B 23/08, A43B 13/41, A43B 21/32, A43B 3/24, A43B 11/02, A43B 23/17

(54) **VORRICHTUNG UND SCHUH ZUM ERLEICHTERTEN EIN- UND AUSSTEIGEN**

(71) Anmelder: Caprice Schuhproduktion GmbH & Co. KG, 66955 Pirmasens (DE)
(72) Erfinder: CÖLSCH, Jürgen, 66953 Pirmasens (DE)
(74) Vertreter: Patentanwälte Dr. Keller, Schwertfeger Partnerschaft mbB

(57) **Zusammenfassung**

Die Erfindung betrifft eine Vorrichtung und einen Schuh zum erleichterten Ein- und Aussteigen, wobei die Vorrichtung einen oberen Steg, der derart ausgestaltet ist, dass dieser in einen Fersenkragen des Schuhs integrierbar ist, und einen unteren Steg, der derart ausgestaltet ist, dass dieser in eine Fersenschale des Schuhs integrierbar ist, umfasst, wobei der obere Steg und der untere Steg über ein Federsystem miteinander verbunden sind. Das Federsystem baut sich aus einer Vielzahl von Rippen auf, wobei die Vielzahl von Rippen eine Vielzahl von Öffnungen definieren.

## Beschreibung

Die vorliegende Erfindung betrifft eine Vorrichtung zur Integration in einen Schuh zum erleichterten Ein- und Aussteigen, umfassend einen oberen Steg, der derart ausgestaltet ist, dass dieser in einen Fersenkragen des Schuhs integrierbar ist, und einen unteren Steg, der derart ausgestaltet ist, dass dieser in eine Fersenschale des Schuhs integrierbar ist, wobei der obere Steg und der untere Steg über ein Federsystem miteinander verbunden sind, wobei das Federsystem sich aus einer Vielzahl von Rippen aufbaut und die Vielzahl von Rippen eine Vielzahl von Öffnungen definieren, sowie einen Schuh umfassend eine solche Vorrichtung.

Aus dem Stand der Technik sind unterschiedliche Lösungen bekannt, die ein erleichtertes Ein- und Aussteigen aus einem Schuh ermöglichen, ohne dabei mit einem Hilfsmittel, beispielsweise einem Schuhlöffel, oder mit den Händen beim Ein- und Ausschlüpfen nachhelfen zu müssen.

Beispielsweise ist aus dem Gebrauchsmuster DE 21 2022 000 099 U1 eine Fersenkappe für einfacheren Ein- und Austritt aus einem Schuh offenbart. Hierbei ist die Hinterkappe derart ausgestaltet, dass diese beim Einsteigen komprimierbar ist. Dies wird insbesondere dadurch erreicht, dass ein oberer Abschnitt der Fersenkappe verformbar ist, welcher nach Abschluss einer Krafteinwirkung sich wieder in seine Ausgangsposition zurückbewegt und der mittlere Abschnitt einen peripheren Abschnitt und einen zentralen Abschnitt aufweist, wobei der erste periphere Abschnitt eine erste Dicke hat und der mittlere Abschnitt eine zweite Dicke hat, wobei die zweite Dicke geringer ist als die erste Dicke. Vergleichbares ist auch aus der DE 21 2022 000 110 U1 und DE 21 2022 000 112 U1 vorbekannt.

Weiterhin ist aus der EP 2 498 641 B1 ein Schuhwerk mit schnellem Einstieg vorbekannt. Die hier gezeigte technische Lösung macht sich das Prinzip einer Wippe zu Nutze, womit der eine Teil der Vorrichtung, welcher in der Ferse des Schuhs angeordnet ist, beim Einsteigen durch den Fuß eines Nutzers herabgedrückt werden kann, wobei durch eine geeignete Gegenkraft der komprimierte Teil der Vorrichtung in der Ferse nach dem Einstieg wieder in seine Ausgangsposition zurückversetzt werden kann. Nachteil ist hierbei, dass auf eine Fersenkappe verzichtet werden muss, da ansonsten die Ferse des Schuhs bzw. die Hinterkappe nicht komprimiert werden kann, um in den Schuh hineinzugelangen.

Ferner geht aus der EP 3 445 198 B1 ein Schnelleinstiegsschuh hervor. Hier ist ein verformbares Element in einem hinteren Abschnitt eines Schuhs eingebettet, welcher mit dem Fersenteil gekoppelt ist, wobei das im Fersenteil eingeschlossene Paddel um das verformbare Element drehbar ist. Der Schnelleinstiegsschuh zeichnet sich hierbei dadurch aus, dass eine Einwärtsdrehung des Paddels durch einen oberen und einen unteren Nacken, die das Paddel mit einem zweiten Paddel verbinden, verhindert wird und eine Auswärtsdrehung des Paddels durch ein Zusammenfallen des Fersenteils unterstützt wird. Vergleichbares ist aus der EP 3 813 528 B1 vorbekannt. Auch hier besteht ein primärer Nachteil darin, dass auf eine Fersenkappe verzichtet werden muss, da ansonsten die Ferse des Schuhs bzw. die Hinterkappe nicht komprimiert werden kann, um in den Schuh hineinzugelangen.

Letztlich offenbart die EP 3 849 368 B1 noch einen Schuh zum schnellen Anziehen, welcher eine spezielle Gitterstruktur aufweist. Nachteilig hierbei ist, dass die Gitterstruktur selbst zum äußeren Erscheinungsbild gehört und somit der Schuh mit der Einstiegshilfe in seiner Formgebung beschränkt ist.

Ausgehend von diesem Stand der Technik, liegt der Erfindung folglich die Aufgabe zugrunde, eine Vorrichtung bereitzustellen, welche in einen Schuh integrierbar ist und dabei nicht die Ästhetik des Schuhs beeinflusst, eine hohe Beständigkeit aufweist und darüber hinaus ein erleichtertes Ein- und Aussteigen in einen Schuh gewährleistet.

Diese Aufgabe wird mit einer Vorrichtung gemäß den Merkmalen des Anspruchs 1 gelöst. Ferner wird die Aufgabe durch einen Schuh gemäß den Merkmalen des nebengeordneten Anspruchs 12 gelöst. Weitere vorteilhafte Ausgestaltungen können insbesondere den abhängigen Ansprüchen entnommen werden.

Bei der vorliegenden Erfindung handelt es sich in einem ersten Aspekt um eine Vorrichtung zur Integration in einen Schuh zum erleichterten Ein- und Aussteigen, umfassend einen oberen Steg, der derart ausgestaltet ist, dass dieser in einen Fersenkragen des Schuhs integrierbar ist, und einen unteren Steg, der derart ausgestaltet ist, dass dieser in eine Fersenschale des Schuhs integrierbar ist, wobei der obere Steg und der untere Steg über ein Federsystem miteinander verbunden sind. Das Federsystem baut sich aus einer Vielzahl von Rippen auf, wobei die Vielzahl von Rippen eine Vielzahl von Öffnungen definieren. Bei dem Federsystem handelt es sich vorzugsweise um eine komprimierbare Gitterstruktur.

Die erfindungsgemäße Vorrichtung zeichnet sich dadurch aus, dass der untere Steg in Form einer Fersenschale ausgebildet ist und die Fersenschale sich aus zwei gegenüberliegenden konkav ausgebildeten Fersenschalenflanken und einen die beiden Fersenschalenflanken verbindenden Verbindungssteg aufbaut.

Ein oberer Steg im Sinne der Erfindung befindet sich auf Höhe des Fersenkragens eines Schuhs, wohingegen ein unterer Steg im Sinne der Erfindung sich auf Höhe einer Fersenschale befindet. Der untere Steg kann dabei beispielsweise mit einer Schuhbasis verbunden sein, auf dieser aufliegen oder auf sonstige Weise auf Höhe der Fersenschale im Schuh angeordnet sein.

Ein geschlossener Zustand im Sinne der Erfindung stellt einen Zustand dar, bei dem die Fersenkappe eines Schuhs vollständig aufgespannt ist, insbesondere die Ferse eines im Schuh befindlichen Fußes vollständig umgeben ist und vom Schuh gehalten wird. Ein geöffneter Zustand im Sinne der Erfindung stellt einen Zustand dar, bei der eine erweiterte Schuhöffnung vorliegt, um die Aufnahme eines Fußes einer Person in den Schuh zu erleichtern.

Der sich aus den kennzeichnenden Merkmalen ergebende Vorteil liegt insbesondere darin, dass einerseits die gewünschte Elastizität als auch ein sicherer Halt eines Fußes in der Ferse des Schuhs gewährleistet wird und die Vorrichtung der bestehenden Form des Schuhs individuell angepasst werden kann. Insbesondere kann die Vorrichtung an der Fersenschale aufgrund des zwischen den Fersenflanken befindlichen Verbindungselements in Richtung der Schuhspitze konkav gebogen werden.

Vorteilhafterweise weist das Federsystem wenigsten einen Knotenpunkt und wenigstens zwei Öffnungen auf, wobei über den wenigstens einen Knotenpunkt wenigstens vier Rippen miteinander verbunden sind, wobei zwei sich auf einer gedachten mittig von dem oberen Steg bis zum unteren Steg verlaufenden vertikalen Linie gegenüberliegenden Rippen je ein Rippenpaar bilden und ein Rippenpaar eine Öffnung definiert, wobei sich die Rippen eines Rippenpaars jeweils von der gedachten zwischen dem oberen Steg und dem unteren Steg mittig verlaufenden vertikalen Linie in orthogonaler Richtung zumindest abschnittsweise fort erstrecken.

Aufgrund des vorteilhaften Federsystems ist eine im geschlossenen Zustand gewünschte Steifigkeit und Festigkeit der Ferse eines Schuhs weiterhin gewährleistet, um den Fuß, insbesondere bei Bewegung, sicher im Schuh zu halten, wobei beim Einsteigen in den Schuh die Ferse des Schuhs durch den Fuß einer Person mit geringem Kraftaufwand komprimiert und in einen geöffneten Zustand überführbar ist, wodurch ein vereinfachtes Einsteigen in den Schuh erfolgen kann.

Die Erfindung kann durch die folgenden, jeweils für sich vorteilhaften und beliebig miteinander kombinierbaren Ausgestaltungen weiter verbessert werden.

In einer vorteilhaften Ausgestaltung befindet sich der wenigstens eine Knotenpunkt auf der gedachten mittig von dem oberen Steg bis zum unteren Steg verlaufenden vertikalen Linie. Hierdurch kann eine verbesserte Kraftabführung und Kompressibilität beim Überführen der Vorrichtung in den geöffneten Zustand gewährleistet werden.

Bevorzugt sind die Rippen mäanderförmig, schlaufenförmig oder parabelförmig ausgebildet. Besonders bevorzugt sind die Rippen konkav gebogen ausgebildet. Diese bevorzugten Ausgestaltungen erlauben es insbesondere, sich der gegebenen Struktur eines Schuhs individuell anzupassen, vorzugsweise den gesamten Fersenbereich eines Schuhs auszufüllen bzw. abzudecken. Somit kann die Vorrichtung den jeweiligen Anforderungen eines jeden Schuhs individuell angepasst werden und die Ästhetik eines Schuhs wird nicht beeinflusst.

Vorteilhafterweise nimmt die Größe der sich durch die Rippenpaar ausbildenden Öffnungen in Richtung des unteren Stegs stets zu. Besonders vorteilhaft gilt dies auch für die Größe des Abstands zwischen dem oberen Steg und dem wenigstens ersten Knotenpunkt, dem ersten Knotenpunkt mit einem weiteren Knotenpunkt und/oder dem unteren Steg in Richtung des unteren Stegs.

In einer weiteren vorteilhaften Ausgestaltung ist der obere Steg in Form eines Fersenkragens ausgebildet.

Vorteilhafterweise besteht die Vorrichtung aus einem formelastischen und/oder federnden Material. Bevorzugt besteht die Vorrichtung dabei aus thermoplastischen Kunststoffen bzw. thermoplastischen Elastomeren, beispielsweise aus einem thermoplastischen Polyurethan (TPU). Diese weisen die gewünschten plastisch-verformbaren Eigenschaften bei gleichzeitiger Materiallanglebigkeit auf.

In einem weiteren Aspekt der Erfindung handelt es sich um einen Schuh umfassend eine erfindungsgemäße Vorrichtung. Vorteilhafterweise ist die Vorrichtung dabei in dem

Schuhoberteil des Schuhs integriert, wobei besonders bevorzugt die Vorrichtung die Hinterkappe des Schuhs ersetzt.

Die Fersenfeder sorgt dafür, dass beim Einschlupf die Ferse zusammengedrückt und danach wieder in die Ausgangsposition geht. Die in dem Schuh integrierte Fersenfeder wird vorzugsweise aus einem TPU-Material gefertigt, das höchstflexibel und federnd ist. Gleichzeitig ist es äußerst stabil und nur schwer zu zerstören. Das Teil bietet den Halt einer Hinterkappe, ist aber gleichzeitig in einem optimalen Winkel mit einer Beugung nach hinten konstruiert, damit ein guter Einschlupf des Fuß gewährleistet ist. Das als komprimierbare Gitterstruktur aufgebaute Federsystem der vorliegenden Erfindung ist nach unten und nach hinten komprimierbar.

Im Folgenden ist die Erfindung mit Bezug auf die Zeichnungen anhand eines Ausführungsbeispiels exemplarisch beschrieben. Dabei werden in den Zeichnungen für Elemente, die einander hinsichtlich Funktion und/oder Aufbau entsprechen, stets dieselben Bezugszeichen verwendet.

Nach Maßgabe der obigen Beschreibung kann ein Merkmal des Ausführungsbeispiels weggelassen werden, wenn es bei einer bestimmten Anwendung auf den mit diesem Merkmal verknüpften technischen Effekt nicht ankommen sollte. Umgekehrt kann dem Ausführungsbeispiel nach Maßgabe der obigen Beschreibung auch ein dort noch nicht vorhandenes Merkmal hinzugefügt werden, wenn es bei einer bestimmten Anwendung auf den technischen Effekt des hinzuzufügenden Merkmals ankommen sollte.

Es zeigen:
- Fig. 1: ein Ausführungsbeispiel der erfindungsgemäßen Vorrichtung in einer Heckansicht;
- Fig. 2: das Ausführungsbeispiel gemäß Fig. 1 in einer Seitenansicht;
- Fig. 3: das Ausführungsbeispiel gemäß Fig. 1 und 2 in einer Ansicht von unten;
- Fig. 4: das Ausführungsbeispiel gemäß Figur 1 bis 3 in einer perspektivischen Ansicht; und

- Fig. 5: das Ausführungsbeispiel gemäß den Figuren 1 bis 4 integriert in die Hinterkappe eines Schuhs.

Figur 1 bis 4 zeigen ein Ausführungsbeispiel der erfindungsgemäßen Vorrichtung 1 in ihrem geschlossenen Zustand. Diese weist einen oberen Steg 2 in Form eines Fersenkragens 12 auf, welcher hier konkav gebogen in Richtung der Schuhspitze ausgebildet ist, siehe Figur 2, 3 und 5. Hierdurch ist der obere Steg 2 der Formgebung des Fersenkragens 12 des Schuhs 14 angepasst und vermittelt einen besseren Halt für den Fuß im Schuh 14 in geschlossener Position. Der obere Steg 2 ist mit einem Federsystem 4 mit dem unteren Steg 3 verbunden. Der untere Steg 3 ist hierbei als eine Fersenschale 13 ausgebildet, welche sich aus zwei Fersenschalenflanken 10,10' und einem Verbindungselement 11 aufbaut. Hierdurch kann einerseits die gewünschte Elastizität als auch ein sicherer Halt eines Fußes in der Ferse des Schuhs 14 gewährleistet werden und sich der bestehenden Form des Schuhs 14 individuell angepasst werden. Insbesondere kann die Vorrichtung 1 an der Fersenschale 13 aufgrund des im Verhältnis zu den Fersenflanken 10,10' dünner ausgebildeten Verbindungselement 11 in Richtung der Schuhspitze konkav gebogen werden. Das den oberen Steg 2 und den unteren Steg 3 verbindende Federsystem 4 baut sich aus sechs Rippen 5,5',6,6',7,7' zusammen, welcher über 2 Knotenpunkte 9,9' miteinander verbunden sind, wobei jeder Knotenpunkte 9,9' jeweils vier Rippen 5,5',6,6',7,7' miteinander verbindet. Zwei sich gegenüberliegende Rippen 5,5',6,6',7,7' bilden jeweils ein Rippenpaar, also die Rippen 5,5', die Rippen 6,6' und die Rippen 7,7'. Jedes Rippenpaar 5,5'/6,6'/7,7' definiert dabei eine Öffnung 8,8',8". Die Öffnungen 8,8',8" nehmen vom oberen Steg 2 in Richtung des unteren Stegs 3 in ihrer Größe stetig zu. Das oberste Rippenpaar 5,5' ist mit dem oberen Steg 2, hier in Form eines Fersenkragens 12, und dem ersten Knotenpunkt 9 verbunden. Der Fersenkragen 12 ist in der gezeigten Variante als Halbschale ausgebildet. Das zweite Rippenpaar 6,6' ist mit dem ersten Knotenpunkt 9 und dem zweiten Knotenpunkt 9' verbunden, wobei das letzte Rippenpaar 7,7' mit dem zweiten Knotenpunkt 9' und dem unteren Steg 3, hier in Form einer Fersenkappe 13, verbunden ist, wobei die Rippen 7,7' jeweils in die Fersenschalenflanken 10,10' enden. Entlang einer vom oberen Steg 2 ab in Richtung des unteren Stegs 3 gedachten, mittig verlaufenden Linie nimmt der Abstand zwischen den Knotenpunkten 9,9' zu. Mit anderen Worten: Der Abstand zwischen dem oberen Steg 2 und dem ersten Knotenpunkt 9 ist kleiner als der Abstand zwischen dem ersten Knotenpunkt 9 und dem zweiten Knotenpunkt 9'. Gleiches gilt für den Abstand zwischen dem ersten Knotenpunkt 9 und dem zweiten Knotenpunkt 9' gegenüber dem Abstand zwischen dem zweiten Knotenpunkt 9' und dem unteren Steg 3.

In Figur 2 bis 4 ist zu erkennen, dass die Rippen 5,5',6,6',7,7' nicht nur schlaufenförmig bzw. parabelförmig ausgebildet sind, sondern darüber hinaus auch in Richtung einer Schuhspitze (siehe Figur 5) konkav gebogen sind. Gleiches gilt auch für den oberen Steg 2 und unteren Steg 3.

Letztlich zeigt Figur 5 das Ausführungsbeispiel gemäß den Figuren 1 bis 4 der erfindungsgemäßen Vorrichtung 1 in einen Schuh 14 integriert. Die Vorrichtung 1 ist hierbei in eine Hinterkappe 16 bzw. Ferse eines Schuhs 14 eingearbeitet, welche hier zu besseren Illustration aufgeschnitten und zur rechten Seite weggeklappt ist. Die Vorrichtung 1 ist hier in dem Schuhoberteil 15 integriert und steht mit der Fersenschale 13 auf der Schuhsohle des Schuhs 14 auf. Die Vorrichtung 1 befindet sich hierbei in einem geschlossenen Zustand bzw. einer geschlossenen Stellung. Steigt nun eine Person mit seinem Fuß in den Schuh 14, kann dieser mit seinem Fuß die Vorrichtung 1 an der Ferse bzw. Hinterkappe 16 des Schuhs 14 komprimieren und diese in einen geöffneten Zustand bzw. eine geschlossene Stellung überführen, ohne mit fremden Hilfsmitteln nachhelfen zu müssen. Befindet sich der Fuß der Person vollständig im Schuh 14, versetzt sich die Vorrichtung 1 aufgrund ihres erfindungsgemäßen Federsystems 4 aus der geöffneten wieder in die geschlossene Stellung, womit der Fuß der Person im Schuh 14 sicher gehalten wird.

Somit ist vorstehend eine Vorrichtung zur Integration in einen Schuh zum erleichterten Ein- und Aussteigen offenbart, welche in einen Schuh integrierbar ist und dabei nicht die Ästhetik des Schuhs beeinflusst, eine hohe Beständigkeit aufweist und darüber hinaus ein erleichtertes Ein- und Aussteigen in einen Schuh für eine Person gewährleistet.

### Bezugszeichen

- 1: Vorrichtung
- 2: Oberer Steg
- 3: Unterer Steg
- 4: Federsystem
- 5,5',6,6',7,7': Rippe
- 8,8',8": Öffnung
- 9,9': Knotenpunkt
- 10,10': Fersenschalenflanke
- 11: Verbindungssteg
- 12: Fersenkragen
- 13: Fersenschale
- 14: Schuh
- 15: Schuhoberteil
- 16: Hinterkappe

## Patentansprüche

1. Vorrichtung (1) zur Integration in einen Schuh (14) zum erleichterten Ein- und Aussteigen, umfassend einen oberen Steg (2), der derart ausgestaltet ist, dass dieser in einen Fersenkragen des Schuhs (14) integrierbar ist, und einen unteren Steg (3), der derart ausgestaltet ist, dass dieser in eine Fersenschale des Schuhs (14) integrierbar ist, wobei der obere Steg (2) und der untere Steg (3) über ein Federsystem (4) miteinander verbunden sind,
wobei das Federsystem (4) sich aus einer Vielzahl von Rippen (5,5`,6,6`,7,7`) aufbaut und die Vielzahl von Rippen (5,5`,6,6`,7,7`) eine Vielzahl von Öffnungen (8,8`,8") definieren,
**dadurch gekennzeichnet, dass** der untere Steg (3) in Form einer Fersenschale (13) ausgebildet ist und die Fersenschale (13) sich aus zwei gegenüberliegenden konkav ausgebildeten Fersenschalenflanken (10,10') und einen die beiden Fersenschalenflanken (10,10') verbindenden Verbindungssteg (11) aufbaut.

2. Vorrichtung nach Anspruch 1, **dadurch gekennzeichnet, dass** das Federsystem (4) wenigsten einen Knotenpunkt (9,9') und wenigstens zwei Öffnungen (8,8`,8") aufweist, wobei über den wenigstens einen Knotenpunkt (9,9') wenigstens vier Rippen (5,5`,6,6`,7,7`) miteinander verbunden sind.

3. Vorrichtung nach Anspruch 2, **dadurch gekennzeichnet, dass** zwei sich auf einer gedachten mittig von dem oberen Steg (2) bis zum unteren Steg (3) verlaufenden vertikalen Linie gegenüberliegenden Rippen (5,5`,6,6`,7,7`) je ein Rippenpaar bilden und ein Rippenpaar eine Öffnung (8,8`,8") definiert,
wobei sich die Rippen (5,5',6,6',7,7') eines Rippenpaars jeweils von der gedachten zwischen dem oberen Steg (2) und dem unteren Steg (3) mittig verlaufenden vertikalen Linie in orthogonaler Richtung zumindest abschnittsweise fort erstrecken.

4. Vorrichtung nach Anspruch 2 oder 3, **dadurch gekennzeichnet, dass** sich der wenigstens eine Knotenpunkt (9,9') auf der gedachten mittig von dem oberen Steg (2) bis zum unteren Steg (3) verlaufenden vertikalen Linie befindet.

5. Vorrichtung nach wenigstens einem der vorhergehenden Ansprüche, **dadurch gekennzeichnet, dass** die Rippen (5,5',6,6',7,7') mäanderförmig oder schlaufenförmig oder parabelförmig ausgebildet sind.

6. Vorrichtung nach wenigstens einem der vorhergehenden Ansprüche, **dadurch gekennzeichnet, dass** die Rippen (5,5',6,6',7,7') konkav gebogen ausgebildet sind.

7. Vorrichtung nach wenigstens einem der vorhergehenden Ansprüche, **dadurch gekennzeichnet, dass** die Größe der Öffnungen (8,8`,8") vom oberen Steg (2) in Richtung des unteren Stegs (3) ansteigt.

8. Vorrichtung nach wenigstens einem der vorhergehenden Ansprüche **dadurch gekennzeichnet, dass** die Größe des Abstands zwischen dem oberen Steg (2) und dem wenigstens ersten Knotenpunkt (9,9'), dem ersten Knotenpunkt (9) mit einem weiteren Knotenpunkt (9') und/oder dem unteren Steg (3) in Richtung des unteren Stegs (3) zunimmt.

9. Vorrichtung nach wenigstens einem der vorhergehenden Ansprüche, **dadurch gekennzeichnet, dass** der obere Steg (2) in Form eines Fersenkragens (12) ausgebildet ist und eine Halbschale bildet.

10. Vorrichtung nach wenigstens einem der vorhergehenden Ansprüche, **dadurch gekennzeichnet, dass** diese aus einem formelastischen und/oder federnden Material gebildet ist.

11. Vorrichtung nach Anspruch 10, **dadurch gekennzeichnet, dass** es sich bei dem Material um ein thermoplastisches Polyurethan (TPU) handelt.

12. Schuh (14) umfassend eine Vorrichtung (1) gemäß einem der vorhergehenden Ansprüche 1 bis 11.

13. Schuh nach Anspruch 12, wobei die Vorrichtung (1) in dem Schuhoberteil (15) integriert ist.

14. Schuh nach Anspruch 13, wobei die Vorrichtung (1) die Hinterkappe (16) des Schuhs (14) ersetzt.

## Geänderte Patentansprüche

### Geänderte Patentansprüche gemäss Regel 137(2) EPÜ.

1. Vorrichtung (1) zur Integration in einen Schuh (14) zum erleichterten Ein- und Aussteigen, umfassend einen oberen Steg (2), der derart ausgestaltet ist, dass dieser in einen Fersenkragen des Schuhs (14) integrierbar ist, und einen unteren Steg (3), der derart ausgestaltet ist, dass dieser in eine Fersenschale des Schuhs (14) integrierbar ist, wobei der obere Steg (2) und der untere Steg (3) über eine komprimierbare Gitterstruktur (4) miteinander verbunden sind,
wobei die komprimierbare Gitterstruktur (4) sich aus einer Vielzahl von Rippen (5,5',6,6',7,7') aufbaut und die Vielzahl von Rippen (5,5',6,6',7,7') eine Vielzahl von Öffnungen (8,8',8") definieren, wobei der untere Steg (3) in Form einer Fersenschale (13) ausgebildet ist und die Fersenschale (13) sich aus zwei gegenüberliegenden konkav ausgebildeten Fersenschalenflanken (10,10') und einen die beiden Fersenschalenflanken (10,10') verbindenden Verbindungssteg (11) aufbaut,
wobei die Gitterstruktur (4) wenigstens zwei Knotenpunkte (9,9') und wenigstens drei Öffnungen (8,8',8") aufweist, und wobei über die wenigstens zwei Knotenpunkte (9,9'), die wenigstens sechs Rippen (5,5',6,6',7,7') miteinander verbunden sind, **dadurch gekennzeichnet, dass** das oberste Rippenpaar (5,5') mit dem oberen Steg (2) und dem ersten Knotenpunkt (9) verbunden ist, wobei der obere Steg (2) in Form eines Fersenkragens (12) ausgebildet ist.

2. Vorrichtung nach Anspruch 1, **dadurch gekennzeichnet, dass** zwei sich auf einer gedachten mittig von dem oberen Steg (2) bis zum unteren Steg (3) verlaufenden vertikalen Linie gegenüberliegenden Rippen (5,5',6,6',7,7') je ein Rippenpaar bilden und ein Rippenpaar eine Öffnung (8,8',8") definiert,
wobei sich die Rippen (5,5',6,6',7,7') eines Rippenpaars jeweils von der gedachten zwischen dem oberen Steg (2) und dem unteren Steg (3) mittig verlaufenden vertikalen Linie in orthogonaler Richtung zumindest abschnittsweise fort erstrecken.

3. Vorrichtung nach Anspruch 1 oder 2, **dadurch gekennzeichnet, dass** sich der wenigstens eine Knotenpunkt (9,9') auf der gedachten mittig von dem oberen Steg (2) bis zum unteren Steg (3) verlaufenden vertikalen Linie befindet.

4. Vorrichtung nach wenigstens einem der vorhergehenden Ansprüche, **dadurch gekennzeichnet, dass** die Rippen (5,5',6,6',7,7') mäanderförmig oder schlaufenförmig oder parabelförmig ausgebildet sind.

5. Vorrichtung nach wenigstens einem der vorhergehenden Ansprüche, **dadurch gekennzeichnet, dass** die Rippen (5,5',6,6',7,7') konkav gebogen ausgebildet sind.

6. Vorrichtung nach wenigstens einem der vorhergehenden Ansprüche, **dadurch gekennzeichnet, dass** die Größe der Öffnungen (8,8',8") vom oberen Steg (2) in Richtung des unteren Stegs (3) ansteigt.

7. Vorrichtung nach wenigstens einem der vorhergehenden Ansprüche **dadurch gekennzeichnet, dass** die Größe des Abstands zwischen dem oberen Steg (2) und dem wenigstens ersten Knotenpunkt (9,9'), dem ersten Knotenpunkt (9) mit einem weiteren Knotenpunkt (9') und/oder dem unteren Steg (3) in Richtung des unteren Stegs (3) zunimmt.

8. Vorrichtung nach wenigstens einem der vorhergehenden Ansprüche, **dadurch gekennzeichnet, dass** diese aus einem formelastischen und federnden Material gebildet ist.

9. Schuh (14) umfassend eine Vorrichtung (1) gemäß einem der vorhergehenden Ansprüche 1 bis 8.

10. Schuh nach Anspruch 9, wobei die Vorrichtung (1) in den Schuhoberteil (15) integriert ist.

11. Schuh nach Anspruch 10, wobei die Vorrichtung (1) die Hinterkappe (16) des Schuhs (14) ersetzt.
